# FASCICULE DE BREVET EUROPEEN

(11) **EP 3 315 457 B1**
(45) Date de publication et mention de la délivrance du brevet: **09.08.2023**
(21) Numéro de dépôt: 17198308.3
(22) Date de dépôt: 25.10.2017
(51) Int. Cl.: B67B 7/04

(54) **TIRE-BOUCHON À DOUBLE LEVIER**
KORKENZIEHER MIT DOPPELTEM HEBEL
DOUBLE-LEVER CORKSCREW

(30) Priorité: 31.10.2016 FR 1660558
(43) Date de publication de la demande: 02.05.2018
(73) Titulaire: Peugeot Saveurs, 25440 Quingey (FR)
(72) Inventeur: SAVATIER, Samuel, 25440 BUFFARD (FR); BROUILLAC, Nicolas, 25410 SAINT VIT (FR)
(74) Mandataire: Littolff, Denis

(56) Documents cités:
- WO-A1-2011/060457
- WO-A2-03/031312
- DE-U1-202009 004 857
- TW-A- 201 033 110

## Description

La présente invention a pour objet un tire-bouchon de type « à double levier » comportant :
- une vrille présentant une extrémité libre et une extrémité solidaire d'une crémaillère,
- un corps tubulaire hébergeant ladite vrille et présentant une portion inférieure conçue apte à épouser un goulot d'une bouteille et une portion supérieure définissant une tête de guidage en translation et en rotation de ladite crémaillère le long et autour de l'axe dudit corps tubulaire entre une position basse et une position haute dans lesquelles l'extrémité libre de ladite vrille s'étend respectivement dans la portion inférieure et dans une portion médiane dudit corps tubulaire,
- deux ensembles, comportant chacun un bras de levier et une roue dentée s'engrenant dans ladite crémaillère, montés en rotation autour d'un axe perpendiculaire à l'axe dudit corps tubulaire, sur des épaules d'articulation bordant ladite tête de guidage, lesdits bras de levier étant mobiles entre une position rabattue contre le corps tubulaire et une position écartée du corps tubulaire,
- pour chaque ensemble, des moyens de solidarisation du bras de levier avec la roue dentée agencés pour adopter un état actif dans lequel le bras de levier est solidarisé de la roue dentée et un état inactif dans lequel le bras de levier est désolidarisé de la roue dentée.

Un tire-bouchon de type « à double levier » permet classiquement de faciliter le retrait d'un bouchon du goulot d'une bouteille en répartissant sur les deux bras d'un utilisateur l'effort de traction à fournir.

A l'heure actuelle, les tire-bouchons à double bras de levier disponibles sur le marché présentent des caractéristiques structurelles communes et peuvent être regroupés dans deux catégories différentes selon la nature de ces dernières.

Ainsi, dans une première catégorie, les tire-bouchons à double bras de levier comportent principalement un corps tubulaire réalisé en un matériau rigide, généralement en ZAMAK (marque déposée) ou en un autre matériau plastique dur sur lequel viennent tourner en phase deux bras de levier. Ces bras sont prolongés par une roue partiellement dentée s'engrenant dans une crémaillère solidaire de la vrille et qui se déplace en translation suivant l'axe de la vrille entre une position haute et une position basse. La mise en oeuvre d'un tire-bouchon à double bras de levier conforme à cette première catégorie suppose les étapes suivantes :
1. Positionnement du tire-bouchon sur le goulot d'une bouteille, les deux bras de levier étant abaissés et rabattus contre le corps du tire-bouchon et la crémaillère étant placée en position haute,
2. Saisie, à l'aide d'une même main, du tire-bouchon au niveau de la portion comprenant les deux bras de levier et de la bouteille,
3. Saisie avec l'autre main de la poignée prolongeant la crémaillère,
4. Vissage de la vrille dans le bouchon en prenant garde de maintenir fermement le tire-bouchon ainsi que la bouteille afin de prévenir toute rotation intempestive de cette dernière par rapport au tire-bouchon, et ce jusqu'à ce que les deux bras de levier commencent à s'écarter du corps tubulaire pour atteindre une position levée,
5. Lâchage du tire-bouchon lorsque les deux bras de levier se lèvent,
6. Lorsque les deux bras sont assez levés maintien, à nouveau avec une main, de la portion inférieure du corps tubulaire et de la bouteille et insertion de la vrille jusqu'à la course maximale des deux bras de levier,
7. Action des deux mains sur les bras de levier pour les replacer en position basse rabattus contre le corps tubulaire et extraire le bouchon,
8. Traction sur le tire-bouchon au moyen de la poignée dont est pourvue la crémaillère, afin de procéder à l'extraction complète du bouchon, car la course des bras est généralement trop faible,
9. Préhension du bouchon,
10. Maintien en même temps de la tête de la crémaillère et dévissage de la vrille pour libérer le bouchon.

Ce type de tire-bouchon, dont on connaît des exemples de réalisation des publications WO 03/031312 et DE 20 2009 004 857, présente l'inconvénient de nécessiter, lors de son usage, de nombreux gestes supposant une certaine dextérité. Il se révèle de manipulation particulièrement fastidieuse lors de la plupart des étapes énumérées ci-dessus. En particulier, des difficultés de manipulation ont été constatées pendant le vissage de la vrille dans le bouchon car, à ce stade, il est nécessaire de maintenir fermement à la fois la partie basse du tire-bouchon et la bouteille afin d'éviter qu'elle ne tourne, ce qui suppose une certaine force physique. Par ailleurs, la phase au cours de laquelle les bras de levier commencent à se lever présente également un caractère délicat et suppose une attention particulière étant donné que l'utilisateur doit, au moins pendant quelques secondes, desserrer sa main pour permettre le mouvement des bras de levier. Enfin, le retrait complet du bouchon suppose souvent une intervention complémentaire de la part de l'utilisateur et des blessures dues à un contact inopportun avec la pointe de la vrille lors du dévissage du bouchon ont également été rapportées.

La publication WO 03/031312 A2 divulgue un tire-bouchon comprenant les caractéristiques techniques du préambule de la revendication 1.

Les tire-bouchons à double bras de levier de la deuxième famille comportent, comme ceux de la première famille, un corps tubulaire rigide, deux bras de levier et une crémaillère en translation par rapport à l'axe de la vrille. Dans cette deuxième famille, les tire-bouchons sont en outre équipés d'un système permettant de désolidariser les bras de levier par rapport à la crémaillère munie de la vrille grâce à un système de cliquet. Une telle structure permet ainsi d'éviter que les deux bras de levier ne se lèvent pendant l'insertion de la vrille dans le bouchon, et supprime le caractère délicat de la manipulation de tels tire-bouchons pendant cette phase. Néanmoins, l'ensemble des autres inconvénients cités ci-dessus pour la première famille se pose toujours avec les tire-bouchons de la seconde famille qui ne donnent par conséquent pas davantage satisfaction.

La présente invention a pour but de proposer un tire-bouchon à double bras de levier présentant une structure innovante permettant de pallier l'ensemble des inconvénients mentionnés ci-dessus et ainsi de fournir une solution présentant une ergonomie améliorée, permettant à un utilisateur d'extraire facilement, avec une aisance de manipulation et sans avoir à fournir une force démesurée, un bouchon retenu dans le goulot d'une bouteille. Par ailleurs, un autre objectif de l'invention est de fournir un tire-bouchon permettant une extraction complète d'un bouchon du goulot d'une bouteille lors de sa manipulation, tout en évitant les éventuels problèmes d'effritement parfois observés et dus à un vissage trop important de la vrille dans le bouchon.

A cet effet, la présente invention concerne un tire-bouchon selon la revendication 1.

En d'autres termes, le tire-bouchon selon l'invention est équipé de moyens conçus aptes à empêcher les moyens de solidarisation à atteindre leur position active lorsque les bras de levier sont rabattus contre le corps dudit tire-bouchon. Ceci est particulièrement avantageux au cours de la phase de vissage de la vrille dans le bouchon, étant donné que les bras de levier demeurent alors immobiles, contrairement aux bras de levier des tire-bouchons classiques qui se déplacent pendant cette phase pour atteindre leur position écartée du corps du tire-bouchon. Ainsi, grâce à une telle caractéristique de l'invention, l'utilisateur n'est jamais gêné par les bras de levier au cours de sa manipulation, laquelle est rendue moins fastidieuse par voie de conséquence.

Conformément à l'invention, chaque roue dentée comporte au moins un épaulement s'étendant entre la base de ses dents et une de ses faces et en ce que lesdits moyens de solidarisation d'un bras de levier avec une roue dentée comportent un organe, présentant au moins une branche rectiligne, monté mobile en translation le long de l'axe longitudinal dudit bras de levier dans un fourreau dont est pourvu ledit bras de levier, entre une position rentrée dans ledit fourreau, correspondant à son état inactif, et une position partiellement extraite du fourreau, correspondant à son état actif, dans laquelle une portion supérieure de la branche rectiligne est engagée dans une encoche, formée radialement dans l'épaulement de ladite roue dentée, le déplacement dudit organe de son état actif vers son état inactif s'effectuant à l'encontre d'un moyen de rappel élastique inséré entre un fond que comporte le fourreau et un bord inférieur dudit organe.

Dans ce cas, l'invention prévoit par ailleurs que chaque épaule d'articulation comporte au moins une patte s'étendant depuis la tête de guidage entre une paroi du bras de levier et la face de la roue dentée formant ledit épaulement avec la base des dents, tandis que la largeur de la branche rectiligne formant ledit organe présente une dimension correspondant sensiblement à l'épaisseur de la patte plus la largeur de l'encoche, et que le fourreau est formé sur ledit bras de levier de manière telle que la portion supérieure dudit organe s'étende, lors de la rotation du bras de levier, vis-à-vis à la fois du chant de la patte et de l'encoche, et en ce que le chant de ladite patte forme une courbe comportant un tronçon inférieur dont les points sont situés à une distance de l'axe supérieure au rayon des faces de la roue dentée et un tronçon latéral et supérieur dont les points sont situés à une distance de l'axe inférieure au rayon des faces de la roue dentée.

Selon une variante de réalisation préférentielle de l'invention, le présent tire-bouchon se caractérise en ce que ledit organe présente une structure sensiblement en « U » et comporte deux branches rectilignes reliées par une branche transversale, tandis que chaque roue dentée comporte deux épaulements s'étendant respectivement entre chacune de ses faces et la base de ses dents, et deux encoches formées l'une en face de l'autre sur chaque épaulement et conçues aptes à recevoir simultanément la portion supérieure d'une des branches rectilignes dudit organe en « U » dans l'état actif de celui-ci, et en ce que chaque épaule d'articulation est constituée par une paire de pattes s'étendant chacune depuis la tête de guidage entre une face de la roue dentée et une paroi avant ou arrière du bras de levier.

Dans ce cas, il est prévu que lesdites encoches sont formées vis-à-vis de l'espace compris entre deux dents consécutives et en ce que la distance comprise entre la face supérieure de la branche transversale de l'organe en « U » et le bord supérieur des branches rectilignes est supérieure à la hauteur d'une encoche et inférieure à la distance comprise entre le fond d'une encoche et le sommet d'une dent.

Par ailleurs, conformément à une caractéristique additionnelle de l'invention, la face inférieure de la branche transversale de l'organe en « U » et le fond du fourreau comportent des renfoncements coaxiaux aptes à loger respectivement l'extrémité supérieure et l'extrémité inférieure du moyen de rappel élastique.

L'invention prévoit en outre que le fourreau s'étend le long d'une face transversale du bras de levier entre ses faces avant et arrière.

Egalement, il a été imaginé que le corps tubulaire présente une forme tronconique dans laquelle le diamètre de sa portion inférieure est supérieur au diamètre de sa portion médiane, et que la paroi périphérique du corps tubulaire comporte deux lumières longitudinales s'étendant l'une en face de l'autre, entre les deux épaules d'articulation, depuis la tête de guidage jusqu'au bord inférieur du corps tubulaire, et délimitant sur le corps tubulaire deux ailes longitudinales contre chacune desquelles repose un bras de levier dans sa position rabattue contre le corps tubulaire.

De préférence, il est prévu qu'au moins les deux ailes longitudinales du corps tubulaire sont réalisées en un matériau déformable.

Avantageusement, le tire-bouchon selon l'invention peut en outre comporter des moyens de blocage en rotation du corps tubulaire par rapport à un goulot d'une bouteille.

De plus, le corps tubulaire peut comporter au niveau de sa portion inférieure, sur la face interne de chacune des ailes longitudinales, une bande d'un matériau élastomère logée dans un renfoncement s'étendant entre le bord inférieur du corps tubulaire et un épaulement formé entre la portion inférieure et la portion médiane du corps tubulaire.

Par ailleurs, le corps tubulaire présente préférentiellement une longueur telle que ladite vrille demeure intégralement logée à l'intérieur de sa portion inférieure dans la position basse de ladite crémaillère tandis que le bord inférieur du corps tubulaire présente une face d'appui sur un plan s'étendant entre la face interne et la face externe de sa paroi périphérique.

Le tire-bouchon selon l'invention est en option encore caractérisé en ce qu'il peut comporter des moyens de signalisation de la profondeur de vissage de ladite vrille dans le bouchon d'une bouteille, lesquels peuvent être définis par au moins un repère apposé sur ladite crémaillère, représentatif d'une profondeur de vissage de la vrille dans un bouchon à ne pas dépasser.

D'autres caractéristiques et avantages de l'invention ressortiront de la description détaillée qui va suivre, se rapportant à un exemple de réalisation du tire-bouchon selon l'invention donné uniquement à titre indicatif et non limitatif.

La compréhension de cette description sera facilitée en se référant aux dessins joints, dans lesquels :
- La figure 1 illustre une vue d'ensemble d'un tire-bouchon selon l'invention dans un premier état de ses différents éléments constitutifs correspondant à celui juste avant sa mise en œuvre, les bras de levier étant abaissés contre le corps et la crémaillère en position haute,
- La figure 2 illustre une vue du tire-bouchon de la figure 1 placé sur le goulot d'une bouteille à déboucher,
- La figure 3 est une vue du tire-bouchon de la figure 1 dans un second état correspondant à celui juste après le vissage de la vrille dans un bouchon, la crémaillère étant en position basse et les bras de levier en position relevés,
- la figure 4 représente une vue en coupe longitudinale du tire-bouchon de la figure 3,
- la figure 5 est une vue agrandie d'une partie du tire-bouchon selon l'invention montrant l'interaction entre ses différents éléments constitutifs, et
- la figure 6 est une vue de dessous d'une partie du tire-bouchon selon l'invention.

De manière classique, le tire-bouchon 1 selon l'invention comporte un corps tubulaire 2 hébergeant une vrille 3 solidaire d'une crémaillère 4 prolongée par une poignée 5 permettant son actionnement. Le corps tubulaire 2 présente une portion inférieure 20 conçue apte à épouser un goulot 6 d'une bouteille 7 et une portion supérieure 21 définissant une tête de guidage en translation et en rotation de la crémaillère 4 le long et autour de l'axe du corps tubulaire 2 entre une position basse (cf. fig. 3 et 4) et une position haute (cf. fig. 1 et 2) dans lesquelles l'extrémité libre 30 de la vrille 3 s'étend respectivement dans la portion inférieure 20 et dans une portion médiane 22 du corps tubulaire 2.

Le tire-bouchon 1 selon l'invention comporte en outre deux sous-ensembles, comportant chacun un bras de levier 8 et une roue dentée 9 s'engrenant dans la crémaillère 4 au travers d'une fenêtre 37 formée dans la portion supérieure 21 du corps tubulaire 2. Chacun de ces sous-ensembles est monté en rotation autour d'un axe 10 perpendiculaire à l'axe du corps tubulaire 2, sur une épaule d'articulation 11 bordant la tête de guidage 21. Ainsi, les bras de levier 8 peuvent être déplacés entre une position rabattue contre le corps tubulaire 2 (cf. fig. 1 et 2) et une position écartée du corps tubulaire 2 (cf. fig. 3 et 4), dans laquelle ils s'étendent de part et d'autre de la poignée 5.

Par ailleurs, le tire-bouchon 1 comporte, pour chaque sous-ensemble, des moyens de solidarisation du bras de levier 8 avec la roue dentée 9, ces moyens de solidarisation étant agencés pour adopter un état actif dans lequel le bras de levier 8 est solidarisé de la roue dentée 9 et un état inactif dans lequel le bras de levier 8 est désolidarisé de la roue dentée 9, celle-ci pouvant alors tourner sans entraîner le bras de levier 8 lors de sa rotation.

Conformément à l'invention, le tire-bouchon 1 comporte avantageusement des moyens de maintien des moyens de solidarisation dans leur état inactif lorsque les bras de levier 8 sont placés dans leur position rabattue contre le corps tubulaire 2. Ceci a pour avantage de supprimer, pour un utilisateur manipulant le tire-bouchon 1, l'inconvénient représenté par l'inévitable mouvement de rotation des bras de levier vers le haut, observé lors du vissage de la vrille dans le bouchon avec les tire-bouchons de l'état de la technique.

Ainsi, grâce à cette caractéristique, avec le tire-bouchon 1 selon l'invention, un utilisateur n'a plus à ouvrir puis refermer la main avec laquelle il le maintient sur un goulot 6 d'une bouteille 7, lors du vissage de la vrille dans un bouchon, pour laisser passer les bras de levier 8, ceux-ci demeurant totalement immobiles dans leur position rabattue contre le corps 2 du tire-bouchon 1 pendant toute l'étape de vissage de la vrille 3 dans un bouchon.

En référence à la figure 5, dans la variante de réalisation illustrée, les moyens de solidarisation d'un bras de levier 8 avec une roue dentée 9 comportent d'une part un organe en « U » 12, présentant deux branches rectilignes 13 reliées par une branche transversale 132, et monté mobile en translation le long de l'axe longitudinal du bras de levier 8 dans un fourreau 14 dont est pourvu ledit bras de levier 8 et, d'autre part, deux encoches 15, formées radialement vis-à-vis l'une de l'autre, dans deux épaulements 90 que comporte la roue dentée 9, lesdits épaulements 90 s'étendant de part et d'autre des dents 91 de la roue dentée 9, entre la base 92 de celles-ci et une des faces 93, 94 de la roue dentée 9. De plus, il est prévu que les encoches 15 de chacune des roues dentées 9 sont toujours situées à l'extérieur des fenêtres 37 que comporte la partie supérieure du corps tubulaire 2, quelle que soit la position des roues dentées 9 par rapport à la crémaillère 4, tandis que leurs axes Y1, Y2 forment avec l'axe X du corps tubulaire 2 des angles α, β, de préférence identiques.

Plus précisément, l'organe en « U » 12 est mobile entre une position enfoncée dans le fourreau 14, correspondant à un état inactif, et une position partiellement extraite du fourreau 14, correspondant à un état actif, dans laquelle les portions supérieures 130 de chacune de ses branches rectilignes 13 sont engagées dans une des encoches 15 que comporte la roue dentée 9, et la rotation de chaque bras de levier 8 entraîne alors celle de chaque roue dentée 9, et inversement.

Il convient de noter que le déplacement de l'organe en « U » 12 de son état actif vers son état inactif s'effectue à l'encontre d'un ressort de compression 16, ou de tout autre moyen de rappel élastique équivalent, inséré entre un premier renfoncement 18 (cf. fig. 4) formé dans un fond 17 que comporte le fourreau 14 et un second renfoncement 19 s'étendant sur la face inférieure de la branche transversale 132 dudit organe en « U » 12, de manière coaxiale au premier renfoncement 19 et de préférence dans l'axe de l'interstice 131 compris entre les deux branches rectilignes 13.

Par ailleurs, dans la variante de réalisation illustrée aux figures, chaque épaule d'articulation 11 comporte une paire de pattes 24, s'étendant depuis la tête de guidage, de manière symétrique de part et d'autre d'un plan contenant l'axe X du corps tubulaire 2.

Chaque roue dentée 9 est logée entre une paire de pattes 24, espacées l'une de l'autre à cet effet d'une distance légèrement supérieure à l'épaisseur de ladite roue dentée 9. Par ailleurs, les deux pattes 24 d'une même paire sont elles-mêmes insérées entre une face avant 80 et une face arrière 81 que comporte chaque bras de levier 8 (cf. fig. 3).

Les pattes 24, les roues dentées 9 ainsi que les faces avant, arrière 80, 81 des bras de levier 8 sont en outre pourvues chacune de trous coaxiaux, agencés pour permettre le passage de l'axe 10 à travers l'ensemble d'entre eux.

Tel que visible en particulier sur la figure 5, le chant 25 de chaque patte 24 forme par ailleurs une courbe de forme particulière.

Elle comporte en effet un tronçon inférieur 26, dont les points sont situés à une distance d₀ de l'axe 10 supérieure au rayon des faces 93, 94 d'une roue dentée 9, ce tronçon inférieur 26 étant prolongé par un tronçon latéral et supérieur 27 dont les points sont situés à une distance d₁ de l'axe 10 inférieure au rayon des faces 93, 94 d'une roue dentée 9.

Il convient par ailleurs de noter que lors du montage des sous-ensembles sur les épaules d'articulations 11, les roues dentées 9 sont positionnées de manière telle que les encoches 15 s'étendent en face de la portion latérale et supérieure 27 du chant 25 des pattes 24, et que les angles α, β soient sensiblement identiques.

De plus, conformément à l'invention, chaque branche rectiligne 13 d'un organe en « U » 12 présente une largeur l₀ correspondant sensiblement à l'épaisseur e d'une patte 24 plus la largeur l₁ d'un épaulement 90 et donc d'une encoche 15, tandis que le fourreau 14 est formé sur chaque bras de levier 8 de préférence le long d'une face transversale 82 entre ses faces avant 80 et arrière 81, et de manière telle que la portion supérieure 130 de chaque branche rectiligne 13 d'un organe en « U » 12 s'étende, lors de la rotation d'un bras de levier 8, vis-à-vis à la fois du chant 25 de la patte 24 et de l'épaulement 90, donc l'encoche 15, considérés. L'interstice 131 s'étendant entre les deux branches rectilignes 13 présente quant à lui une dimension l₂ légèrement supérieure à l'épaisseur l₃ des dents 91 des roues dentées 9.

Conformément à une caractéristique additionnelle du tire-bouchon 1 selon l'invention, dans la variante de réalisation illustrée, les deux encoches 15 que comporte chaque roue dentée 9 sont formées vis-à-vis d'un espace compris entre deux dents 91 consécutives. Par ailleurs, la distance d₂, comprise entre la face supérieure 133 de la branche transversale 132 de l'organe en « U » 12 et le bord supérieur 134 de ses branches rectilignes 13 est supérieure à la hauteur h d'une encoche 15 et inférieure à la distance d₃ comprise entre le fond d'une encoche 15 et le sommet 95 d'une dent 91. Il convient de noter qu'en outre, dans la variante de réalisation illustrée, le sommet 95 de chaque dent 91 est bordé par des arêtes biseautées 96, 97 (cf. fig. 5). De même, la face supérieure 133 de la branche transversale 132 de l'organe en « U » 12 est bordée par des arêtes biseautées 136.

Grâce à une telle structure du tire-bouchon 1 selon l'invention, lorsque les bras de levier 8 sont placés dans leur position rabattue contre le corps tubulaire 2, l'organe en « U » 12, solidaire de chaque bras de levier 8, est situé sous le tronçon inférieur 26 du chant 25 de chaque patte 24. Etant donné que les points de ce tronçon inférieur 26 sont situés à une distance d₀ de l'axe 10 supérieure au rayon des faces 93, 94 d'une roue dentée 9, la portion inférieure 26 de chaque patte 24 prend appui sur le bord supérieur 134 d'une branche rectiligne 13 de l'organe en « U » 12 et repousse ainsi ce dernier vers le fond 17 de son fourreau 14, en l'éloignant des épaulements 90 de la roue dentée 9 considérée, et en comprimant le ressort de compression 16.

En d'autres termes, dans cette position rabattue contre le corps tubulaire 2, les bras de levier 9 sont inévitablement désolidarisés des roues dentées 9 grâce à l'action de la portion inférieure 26 du chant 25 des pattes 24 sur les bords supérieurs 134 des branches rectilignes 13 de l'organe en « U » 12, empêchant tout engagement de ces dernières dans les encoches 15, l'organe en « U » étant ainsi par conséquent maintenu dans sa position inactive. Un mouvement de rotation des roues dentées 9 sous l'effet d'un déplacement de la crémaillère 4 s'effectue donc indépendamment de tout mouvement de rotation des bras de levier 8 qui demeurent avantageusement immobiles dans leur position rabattue contre le corps tubulaire 2, sans définir une gêne pour l'utilisateur.

L'utilisateur doit donc déplacer lui-même les bras de levier 8 entre leur position rabattue contre le corps tubulaire 2 et leur position écartée du corps tubulaire 2 dans laquelle ils sont situés de part et d'autre de la poignée 5.

Au cours de cette phase, l'organe en « U » 12 solidaire de chaque bras de levier 8 effectue un mouvement de rotation antihoraire au cours duquel il s'éloigne de la portion inférieure 26 du chant 25 de chaque patte 24. Lorsqu'il arrive sous la portion latérale et supérieure 27, les bords supérieurs de ses branches rectilignes 13 sont libérés du contact avec le chant 25 de chaque patte 24, en raison du changement de profil de ce dernier par rapport à la portion inférieure 26. Ils arrivent alors en contact avec chaque épaulement 90 des roues dentées 9. Dans cette position, conformément à l'invention, le ressort de compression 16 est toujours comprimé. Puis, lorsque le bras de levier 8 poursuit sa course et parvient à hauteur des encoches 15 formées dans les épaulements 90, ces derniers n'agissent plus sur les bords supérieurs 134 des branches rectilignes 13 qui s'engagent alors dans les encoches 15 sous l'effet de la détente du ressort de compression 16, plaçant ainsi l'organe en « U » 12 dans sa position active. Dans cet état, les roues dentées 9 et les bras de levier 8 s'entraînent mutuellement en rotation.

Afin d'atteindre l'ensemble des objectifs fixés en préambule, il a par ailleurs été prévu de conférer au corps tubulaire 2 une forme tronconique dans laquelle le diamètre d₄ de sa portion inférieure 20 est supérieur au diamètre d₅ de sa portion médiane 22. De plus, dans la variante de réalisation illustrée, la paroi périphérique du corps tubulaire 2 comporte deux lumières longitudinales 135 s'étendant l'une en face de l'autre, entre les deux épaules d'articulation 11, depuis la tête de guidage 21 jusqu'au bord inférieur 28 du corps tubulaire 2. Ces deux lumières longitudinales 135 délimitent sur le corps tubulaire 2 deux ailes longitudinales 29 (cf. fig. 6) contre chacune desquelles repose un bras de levier 8 dans sa position rabattue contre le corps tubulaire 2 (cf. fig. 1 et 2).

Egalement, le corps tubulaire 2, ou au moins ses deux ailes longitudinales 29, sont de préférence conçues en un matériau déformable, tel que par exemple un matériau plastique déformable ou tout matériau présentant des propriétés équivalentes.

Par ailleurs, le corps tubulaire 2 peut encore comporter, sur chacune de ses ailes longitudinales 29, au niveau de sa portion inférieure 20, une bande 31 d'un matériau élastomère (cf. fig. 4) logée dans un renfoncement 32 (cf. fig. 6) s'étendant, sur leur face interne 35, entre le bord inférieur 28 du corps tubulaire 2 et un épaulement 33 lui-même formé entre la portion inférieure 20 et la portion médiane 22 du corps tubulaire 2.

Les deux bandes 31 d'un matériau élastomère définissent avantageusement des moyens de blocage en rotation du tire-bouchon 1 par rapport à un goulot 6 d'une bouteille 7.

Par ailleurs, le corps tubulaire 2 du tire-bouchon 1 a également pour spécificité de présenter une longueur telle que la vrille 3 demeure intégralement logée à l'intérieur de sa portion inférieure 20 dans la position basse de la crémaillère 4, ce qui permet d'éviter tout risque de blessure intempestive pour un utilisateur et de rayures inopportunes d'un plan sur lequel le tire-bouchon 1 aurait été posé verticalement. Afin d'améliorer la stabilité d'un tel positionnement, le bord inférieur 28 du corps tubulaire 2 présente en outre une face d'appui 34 sur un plan s'étendant entre la face interne 35 et la face externe 36 de sa paroi périphérique.

Le tire-bouchon 1 selon l'invention a également pour avantage de comporter des moyens de signalisation de la profondeur de vissage de la vrille 3 dans le bouchon d'une bouteille 7.

Ceux-ci peuvent par exemple être définis par au moins un repère, tel qu'un trait de couleur, apposé sur la crémaillère 4, représentatif d'une profondeur de vissage de la vrille 3 dans un bouchon à ne pas dépasser. Un tel repère, apparaissant inévitablement dans les lumières longitudinales 135 du corps 2 lors du vissage de la vrille 3 dans un bouchon, et par conséquent lors du mouvement de translation vers sa position basse de ladite crémaillère 4, constitue ainsi un signal visuel indiquant à l'utilisateur qu'il a atteint une profondeur de vissage au-delà de laquelle un risque d'effritement du bouchon, synonyme de morceaux de liège dans le vin, est à craindre.

La mise en œuvre du tire-bouchon 1 selon l'invention et ses avantages seront décrits à présent.

Lorsqu'un utilisateur souhaite extraire un bouchon du goulot 6 d'une bouteille 7 au moyen du tire-bouchon 1 selon l'invention, il place tout d'abord celui-ci dans son état illustré à la figure 1, dans lequel la crémaillère 4 est dans sa position haute et les deux bras de levier 8 sont dans leur position rabattue contre les deux ailes longitudinales 29 du corps tubulaire 2. Comme il a été décrit ci-dessus, dans cet état, chaque organe en « U » 12 est placé dans son état inactif, les bras de levier 8 sont donc désolidarisés des roues dentées 9.

Puis, l'utilisateur positionne le tire-bouchon 1 sur le goulot 6 d'une bouteille 7. Cette étape est facilitée par la forme particulière du corps tubulaire 2 et l'utilisation d'un matériau déformable pour sa conception. La présence des bandes 31 d'un matériau élastomère permet en outre d'éviter tout risque de rotation du tire-bouchon 1 pendant le vissage de la vrille 3 dans un bouchon, et permet d'économiser à l'utilisateur la fourniture d'un effort pour éviter une telle rotation.

L'utilisateur maintient ensuite d'une main la bouteille 7 au niveau de son goulot 6 par le biais de la partie inférieure du corps 2 sans toucher la bouteille 7. La bouteille 7 peut également être posée sur un plan horizontal. Dans ce cas, l'utilisateur n'a pas besoin de supporter son poids. Quoiqu'il en soit, de sa main libre il peut ensuite entreprendre le vissage de la vrille 3 dans le bouchon à extraire, moyennant un actionnement de la poignée 5. Ceci provoque un déplacement de la crémaillère 4 vers sa position basse qui s'accompagne d'un mouvement de rotation antihoraire des roues dentées 9.

Lorsque l'utilisateur estime que la profondeur de vissage souhaitée de la vrille 3 dans le bouchon est atteinte, par exemple suite à l'apparition dans une lumière longitudinale 135 d'un repère correspondant apposé sur la crémaillère 4, il relâche la poignée 5. Conformément à l'invention, les encoches 15 des roues dentées 9 s'étendent alors de part et d'autre de la portion supérieure 21 du corps tubulaire 2 et de manière telle que leur axe Y1, Y2 soit sensiblement parallèle à l'axe X du corps tubulaire 2. En somme, dans cette position, les axes Y1, Y2 des encoches 15 forment un angle de l'ordre de 180° avec l'axe longitudinal de chaque bras de levier 8.

La bouteille 7 étant posée sur un plan horizontal, l'utilisateur utilise alors ses deux mains pour relever les deux bras de levier 8 et les placer progressivement dans leur position écartée du corps tubulaire 2, dans laquelle ils s'étendent de part et d'autre de la poignée 5. Ce mouvement de rotation des bras de levier 8 s'effectue indépendamment de toute rotation des roues dentées 9, toujours désolidarisées des bras de levier 8.

Comme il a été décrit ci-dessus, lorsque ces derniers parviennent à hauteur des encoches 15, les bords supérieurs des branches rectilignes 13 de chaque organe en « U » s'engagent dans les encoches 15 et solidarisent ainsi chaque bras de levier 8 à une roue dentée 9. Dans cette position, l'axe longitudinal de chaque bras de levier forme un angle de l'ordre de 0° avec l'axe Y1, Y2 d'une encoche 15.

L'utilisateur peut ensuite extraire intégralement le bouchon du goulot 6 d'un seul mouvement, consistant à replacer, à l'aide de ses deux mains, les deux bras de levier 8 dans leur position rabattue contre le corps tubulaire 2.

Lors de ce mouvement, chaque branche rectiligne 13 de l'organe en « U » 12, placé dans sa position active, appuie sur une paroi d'une encoche 15. De plus, une arête biseautée 136 de la face supérieure 133 de la branche transversale 132 de l'organe en « U » appuie sur une arête biseautée 96 que comporte chaque sommet d'une dent 91. Le mouvement de rotation des bras de levier 8 induit par conséquent un mouvement de rotation à 180° dans le sens horaire des roues dentées 9, provoquant un déplacement jusqu'à sa position haute de la crémaillère 3. Une telle course permet donc avantageusement une extraction complète d'un seul mouvement des bras de levier 8, d'un bouchon logé dans un goulot 6. Une fois extrait, le bouchon s'étend dans la portion intermédiaire 22 du corps tubulaire 2.

A ce propos, la face interne 35 de ce dernier présente également sur chaque aile longitudinale 29, un deuxième épaulement 38, contre lequel la face supérieure d'un bouchon vient en butée après son extraction d'un goulot 6. Pour libérer le bouchon du corps du tire-bouchon 2 et de la vrille 3, il suffit ainsi de dévisser cette dernière au moyen de la poignée 5, tout en rapprochant les deux bras de levier 8 du corps tubulaire 2 l'un de l'autre, afin de pincer le bouchon et d'éviter sa rotation. La forme particulière du corps tubulaire 2 permet ensuite au bouchon de tomber de lui-même, dès lors que l'utilisateur cesse d'agir sur les deux bras de levier 8.

Tel qu'il ressort clairement de ce qui précède, le tire-bouchon 1 selon l'invention permet avantageusement de réduire de manière significative le nombre d'étapes nécessaires au débouchage d'une bouteille par rapport à un tire-bouchon à double levier de l'état de la technique décrit dans la partie introductive.

Par ailleurs, il se distingue par une ergonomie parfaite lors de l'insertion de la vrille dans le bouchon grâce au caractère déformable du corps tubulaire 2.

Il permet également d'effectuer toute l'étape de vissage de la vrille 3 dans un bouchon sans avoir à le tenir en même temps que la bouteille 7.

Un vissage de la vrille 3 dans le bouchon sur toute la course indépendamment de toute rotation des bras de levier 8 est également possible, ce qui permet d'améliorer la manipulation du tire-bouchon selon l'invention par rapport aux tire-bouchons de l'art antérieur.

La présence des moyens d'indication de la profondeur de vissage de la vrille 3 permet d'éviter toute introduction de liège dans le vin contenu dans la bouteille en cours de débouchage.

Par ailleurs le tire-bouchon 1 selon l'invention autorise l'extraction en une seule étape des bouchons de longueur importante (supérieur à 40 mm), et présente une structure permettant d'assurer un dévissage sécurisé de la vrille 3 en fin de la manipulation.

## Revendications

1. Tire-bouchon (1) de type « à double levier » comportant :
- une vrille (3) présentant une extrémité libre et une extrémité solidaire d'une crémaillère (4),
- un corps tubulaire (2) hébergeant ladite vrille (3) et présentant une portion inférieure (20) conçue apte à épouser un goulot (6) d'une bouteille (7) et une portion supérieure (21) définissant une tête de guidage en translation et en rotation de ladite crémaillère (4) le long et autour de l'axe (X) dudit corps tubulaire (2) entre une position basse et une position haute dans lesquelles l'extrémité libre de ladite vrille (3) s'étend respectivement dans la portion inférieure (20) et dans une portion médiane (22) dudit corps tubulaire (2),
- deux sous-ensembles, comportant chacun un bras de levier (8) et une roue dentée (9) s'engrenant dans ladite crémaillère (4), montés en rotation autour d'un axe (10) perpendiculaire à l'axe (X) dudit corps tubulaire (2), sur des épaules d'articulation (11) bordant ladite tête de guidage, lesdits bras de levier (8) étant mobiles entre une position rabattue contre le corps tubulaire (2) et une position écartée du corps tubulaire (2),
- pour chaque sous-ensemble, des moyens de solidarisation du bras de levier (8) avec la roue dentée (9) agencés pour adopter un état actif dans lequel le bras de levier (8) est solidarisé de la roue dentée (9) et un état inactif dans lequel le bras de levier (8) est désolidarisé de la roue dentée (9), ledit tire-bouchon (1) comportant des moyens de maintien des moyens de solidarisation dans leur état inactif lorsque les bras de levier (8) sont placés dans leur position rabattue contre le corps tubulaire (2)et étant **caractérisé en ce que** chaque roue dentée (9) comporte au moins un épaulement (90) s'étendant entre la base (92) de ses dents (91) et une de ses faces (93, 94) et **en ce que** lesdits moyens de solidarisation d'un bras de levier (8) avec une roue dentée (9) comportent un organe (12), présentant au moins une branche rectiligne (13), monté mobile en translation le long de l'axe longitudinal dudit bras de levier (8) dans un fourreau (14) dont est pourvu ledit bras de levier (8), entre une position rentrée dans ledit fourreau (14), correspondant à son état inactif, et une position partiellement extraite du fourreau (14), correspondant à son état actif, dans laquelle une portion supérieure (130) de la branche rectiligne (13) est engagée dans une encoche (15), formée radialement dans l'épaulement (90) de ladite roue dentée (9), le déplacement dudit organe (12) de son état actif vers son état inactif s'effectuant à l'encontre d'un moyen de rappel élastique (16) inséré entre un fond (17) que comporte le fourreau (14) et un bord inférieur (23) dudit organe (12).

2. Tire-bouchon (1) selon la revendication 1, **caractérisé en ce que** chaque épaule d'articulation (11) comporte au moins une patte (24) s'étendant depuis la tête de guidage entre une paroi du bras de levier (8) et la face (93, 94) de la roue dentée (9) formant ledit épaulement (90) avec la base (92) des dents (91), tandis que la largeur l₀ de la branche rectiligne (13) formant ledit organe (12) présente une dimension correspondant sensiblement à l'épaisseur e de la patte plus la largeur l₁ de l'encoche (15), et que le fourreau (14) est formé sur ledit bras de levier (8) de manière telle que la portion supérieure (130) dudit organe (12) s'étende, lors de la rotation du bras de levier (8), vis-à-vis à la fois du chant (25) de la patte (24) et de l'encoche (15), et **en ce que** le chant (25) de ladite patte (24) forme une courbe comportant un tronçon inférieur (26) dont les points sont situés à une distance d₀ de l'axe (10) supérieure au rayon des faces (93, 94) de la roue dentée (9) et un tronçon latéral et supérieur (27) dont les points sont situés à une distance d₁ de l'axe (10) inférieure au rayon des faces (93, 94) de la roue dentée (9) .

3. Tire-bouchon (1) selon la revendication 2, **caractérisé en ce que** ledit organe (12) présente une structure sensiblement en « U » et comporte deux branches rectilignes (13) reliées par une branche transversale (132), tandis que chaque roue dentée (9) comporte deux épaulements (15) s'étendant respectivement entre chacune de ses faces (93, 94) et la base (92) de ses dents (91), et deux encoches (15) formées l'une en face de l'autre sur chaque épaulement (90) et conçues aptes à recevoir simultanément la portion supérieure (130) d'une des branches rectilignes (13) dudit organe en « U » (12) dans l'état actif de celui-ci, et **en ce que** chaque épaule d'articulation (11) est constituée par une paire de pattes (24) s'étendant chacune depuis la tête de guidage entre une face (93, 94) de la roue dentée (9) et une paroi avant (80) ou arrière (81) du bras de levier (8).

4. Tire-bouchon (1) selon la revendication 3, **caractérisé en ce que** lesdites encoches (15) sont formées vis-à-vis de l'espace compris entre deux dents (91) consécutives et **en ce que** la distance d₂ comprise entre la face supérieure (133) de la branche transversale (132) de l'organe en « U » (12) et le bord supérieur (134) des branches rectilignes (13) est supérieure à la hauteur h d'une encoche (15) et inférieure à la distance d₃ comprise entre le fond d'une encoche (15) et le sommet (95) d'une dent (91).

5. Tire-bouchon (1) selon l'une quelconque des revendications 3 ou 4, **caractérisé en ce que** la face inférieure (28) de la branche transversale (132) de l'organe en « U » (12) et le fond (17) du fourreau (14) comportent des renfoncements coaxiaux (18, 19) aptes à loger respectivement l'extrémité supérieure et l'extrémité inférieure du moyen de rappel élastique (16).

6. Tire-bouchon (1) selon l'une quelconque des revendications 3 à 5, **caractérisé en ce que** le fourreau (14) s'étend le long d'une face transversale (82) du bras de levier (8) entre ses faces avant (80) et arrière (81).

7. Tire-bouchon (1) selon l'une quelconque des revendications précédentes, **caractérisé en ce que** le corps tubulaire (2) présente une forme tronconique dans laquelle le diamètre d₄ de sa portion inférieure (20) est supérieur au diamètre d₅ de sa portion médiane (22), et **en ce que** la paroi périphérique du corps tubulaire (2) comporte deux lumières longitudinales (135) s'étendant l'une en face de l'autre, entre les deux épaules d'articulation (11), depuis la tête de guidage jusqu'au bord inférieur (28) du corps tubulaire (2), et délimitant sur le corps tubulaire (2) deux ailes longitudinales (29) contre chacune desquelles repose un bras de levier (8) dans sa position rabattue contre le corps tubulaire (2).

8. Tire-bouchon (1) selon la revendication 7, **caractérisé en ce qu'**au moins les deux ailes longitudinales (29) du corps tubulaire (2) sont réalisées en un matériau déformable.

9. Tire-bouchon (1) selon l'une quelconque des revendications 7 ou 8, **caractérisé en ce qu'**il comporte des moyens de blocage en rotation du corps tubulaire (2) par rapport à un goulot (6) d'une bouteille (7).

10. Tire-bouchon (1) selon la revendication 9, **caractérisé en ce que** le corps tubulaire (2) comporte au niveau de sa portion inférieure (20), sur la face interne (35) de chacune des ailes longitudinales (29), une bande (31) d'un matériau élastomère logée dans un renfoncement (32) s'étendant entre le bord inférieur (28) du corps tubulaire (2) et un épaulement (33) formé entre la portion inférieure (20) et la portion médiane (22) du corps tubulaire (2).

11. Tire-bouchon (1) selon l'une quelconque des revendications précédentes, **caractérisé en ce que** le corps tubulaire (2) présente une longueur telle que ladite vrille (3) demeure intégralement logée à l'intérieur de sa portion inférieure (20) dans la position basse de ladite crémaillère (4) et **en ce que** le bord inférieur (29) du corps tubulaire (2) présente une face d'appui (34) sur un plan s'étendant entre la face interne (35) et la face externe (36) de sa paroi périphérique.

12. Tire-bouchon (1) selon l'une quelconque des revendications précédentes, **caractérisé en ce qu'**il comporte des moyens de signalisation de la profondeur de vissage de ladite vrille (3) dans le bouchon d'une bouteille (7).

13. Tire-bouchon (1) selon la revendication 12, **caractérisé en ce que** moyens de signalisation sont définis par au moins un repère apposé sur ladite crémaillère (4), représentatif d'une profondeur de vissage de la vrille (3) dans un bouchon à ne pas dépasser.

## Patentansprüche

1. Korkenzieher (1) vom Typ "mit doppeltem Hebel", umfassend:
- einen Nagelbohrer (3), der ein freies Ende und ein an einem Zahngestänge (4) befestigtes Ende aufweist,
- einen röhrenförmigen Körper (2), der den Nagelbohrer (3) aufnimmt und einen unteren Abschnitt (20), der ausgestaltet ist, um an einen Hals (6) einer Flasche (7) angepasst zu werden, und einen oberen Abschnitt (21) aufweist, der einen Führungskopf in Translation und Drehung des Zahngestänges (4) entlang und um die Achse (X) des röhrenförmigen Körpers (2) zwischen einer tiefen Position und einer hohen Position definiert, in die sich das freie Ende des Nagelbohrers (3) jeweils in den unteren Abschnitt (20) und in einen mittleren Abschnitt (22) des röhrenförmigen Körpers (2) erstreckt,
- zwei Untereinheiten, jeweils umfassend einen Hebelarm (8) und ein Zahnrad (9), das in das Zahngestänge (4) eingreift, die um eine Achse (10) senkrecht zur Achse (X) des röhrenförmigen Körpers (2) montiert sind, auf Gelenkschultern (11) angrenzend an den Führungskopf, wobei die Hebelarme (8) zwischen einer gegen den röhrenförmigen Körper (2) heruntergeklappten Position und einer ausgezogenen Position des röhrenförmigen Körpers (2) beweglich sind,
- für jede Untereinheit Mittel zum Befestigen des Hebelarms (8) mit dem Zahnrad (9) angeordnet sind, um einen aktiven Zustand, in dem der Hebelarm (8) am Zahnrad (9) befestigt ist, und einen inaktiven Zustand anzunehmen, in dem der Hebelarm (8) von dem Zahnrad (9) gelöst ist, wobei der Korkenzieher (1) Mittel zum Halten der Mittel zum Befestigen in ihrem inaktiven Zustand umfasst, wenn die Hebelarme (8) in ihrer heruntergeklappten Position an dem röhrenförmigen Körper (2) platziert sind, und **dadurch gekennzeichnet, dass** jedes Zahnrad (9) mindestens eine Schulter (90) aufweist, die sich zwischen der Basis (92) seiner Zähne (91) und einer seiner Flächen (93, 94) erstreckt, und dadurch, dass die Mittel zum Befestigen eines Hebelarms (8) mit einem Zahnrad (9) ein Element (12) umfassen, das mindestens einen geradlinigen Schenkel (13) aufweist, das entlang der Längsachse des Hebelarms (8) translatorisch in einem Gestängekanal (14), mit dem der Hebelarm (8) ausgestattet ist, beweglich angebracht ist, zwischen einer zurückgezogenen Position in dem Gestängekanal (14), entsprechend seinem inaktiven Zustand, und einer teilweise ausgefahrenen Position des Gestängekanals (14), entsprechend seinem aktiven Zustand, wobei ein oberer Abschnitt (130) des geradlinigen Schenkels (13) in eine Kerbe (15) eingreift, die radial in der Schulter (90) des Zahnrads (9) ausgebildet ist, wobei die Bewegung des Elements (12) von seinem aktiven Zustand in seinen inaktiven Zustand gegen ein elastisches Rückstellmittel (16) erfolgt, das zwischen einem Boden (17), der den Gestängekanal (14) umfasst, und einer unteren Kante (23) des Elements (12) eingesetzt ist.

2. Korkenzieher (1) nach Anspruch 1, **dadurch gekennzeichnet, dass** jede Gelenkschulter (11) mindestens eine Nase (24) aufweist, die sich vom Führungskopf zwischen einer Wand des Hebelarms (8) und der Fläche (93, 94) des Zahnrads (9) erstreckt, die die Schulter (90) mit der Basis (92) der Zähne (91) bildet, während die Breite l₀ des geradlinigen Schenkels (13), der das Element (12) bildet, eine Abmessung aufweist, die im Wesentlichen der Dicke e der Nase plus der Breite l₁ der Kerbe (15) entspricht, und dass der Gestängekanal (14) auf dem Hebelarm (8) so geformt ist, dass der obere Abschnitt (130) des Elements (12) sich bei Drehung des Hebelarms (8) gegenüber sowohl der Kante (25) der Nase (24) als auch der Kerbe (15) erstreckt und dass die Kante (25) der Nase (24) eine Kurve bildet, die einen unteren Abschnitt (26) umfasst, dessen Punkte in einem Abstand d₀ von der Achse (10), der größer ist als der Radius der Flächen (93, 94) des Zahnrads (9), und einem seitlichen und oberen Abschnitt (27) liegen, dessen Punkte in einem Abstand d₁ von der Achse (10) liegen, der kleiner ist als der Radius der Flächen (93, 94) des Zahnrads (9).

3. Korkenzieher (1) nach Anspruch 2, **dadurch gekennzeichnet, dass** das Element (12) eine im Wesentlichen "U"-förmige Struktur aufweist und zwei geradlinige Schenkel (13) umfasst, die durch einen Querschenkel (132) verbunden sind, während jedes Zahnrad (9) zwei Schultern (15), die sich jeweils zwischen jeder seiner Flächen (93, 94) und der Basis (92) seiner Zähne (91) erstrecken, und zwei Kerben (15) umfasst, die einander gegenüberliegend auf jeder Schulter (90) ausgebildet sind und ausgestaltet sind, um gleichzeitig den oberen Abschnitt (130) eines der geradlinigen Schenkel (13) des "U"-förmigen Elements (12) in dessen aktivem Zustand aufzunehmen, und dass jede Gelenkschulter (11) aus einem Paar Nasen (24) gebildet ist, die sich jeweils vom Führungskopf zwischen einer Fläche (93, 94) des Zahnrads (9) und einer Vorderwand (80) oder Rückwand (81) des Hebelarms (8) erstrecken.

4. Korkenzieher (1) nach Anspruch 3, **dadurch gekennzeichnet, dass** die Kerben (15) gegenüber dem Raum zwischen zwei aufeinanderfolgenden Zähnen (91) ausgebildet sind und dass der Abstand d₂ zwischen der oberen Fläche (133) des Querschenkels (132) des "U"-förmigen Elements (12) und der oberen Kante (134) der geradlinigen Schenkel (13) größer als die Höhe h einer Kerbe (15) und kleiner als der Abstand d₃ zwischen dem Boden einer Kerbe (15) und der Spitze (95) eines Zahns (91) ist.

5. Korkenzieher (1) nach einem der Ansprüche 3 oder 4, **dadurch gekennzeichnet, dass** die untere Fläche (28) des Querschenkels (132) des "U"-förmigen Elements (12) und der Boden (17) des Gestängekanals (14) koaxiale Vertiefungen (18, 19) zur Aufnahme jeweils des oberen Endes und des unteren Endes des elastischen Rückzugsmittels (16) umfassen.

6. Korkenzieher (1) nach einem der Ansprüche 3 bis 5, **dadurch gekennzeichnet, dass** der Gestängekanal (14) sich entlang einer Querfläche (82) des Hebelarms (8) zwischen seiner vorderen Fläche (80) und hinteren Fläche (81) erstreckt.

7. Korkenzieher (1) nach einem der vorstehenden Ansprüche, **dadurch gekennzeichnet, dass** der röhrenförmige Körper (2) eine kegelstumpfförmige Form aufweist, wobei der Durchmesser d₄seines unteren Abschnitts (20) größer als der Durchmesser d₅ seines mittleren Abschnitts (22) ist, und dadurch, dass die Umfangswand des röhrenförmigen Körpers (2) zwei Längsöffnungen (135) aufweist, die sich zwischen den zwei Gelenkschultern (11) gegenüberliegend vom Führungskopf bis zur unteren Kante (28) des röhrenförmigen Körpers (2) erstrecken und auf dem röhrenförmigen Körper (2) zwei Längsflügel (29) begrenzen, wobei gegen jeden davon ein Hebelarm (8) in seiner heruntergeklappten Position gegen den röhrenförmigen Körper (2) ruht.

8. Korkenzieher (1) nach Anspruch 7, **dadurch gekennzeichnet, dass** mindestens zwei Längsflügel (29) des röhrenförmigen Körpers (2) aus einem verformbaren Material hergestellt sind.

9. Korkenzieher (1) nach einem der Ansprüche 7 oder 8, **dadurch gekennzeichnet, dass** er Mittel zum Blockieren der Drehung des röhrenförmigen Körpers (2) in Bezug auf einen Hals (6) einer Flasche (7) aufweist.

10. Korkenzieher (1) nach Anspruch 9, **dadurch gekennzeichnet, dass** der röhrenförmige Körper (2) an seinem unteren Abschnitt (20), auf der Innenfläche (35) jedes der Längsflügel (29), ein Band (31) eines elastomeren Materials umfasst, das in einer Vertiefung (32) aufgenommen ist, die sich zwischen der Unterkante (28) des röhrenförmigen Körpers (2) und einer Schulter (33), die zwischen dem unteren Abschnitt (20) und dem mittleren Abschnitt (22) des röhrenförmigen Körpers (2) ausgebildet ist, erstreckt.

11. Korkenzieher (1) nach einem der vorstehenden Ansprüche, **dadurch gekennzeichnet, dass** der röhrenförmige Körper (2) eine solche Länge aufweist, dass der Nagelbohrer (3) in der unteren Position des Zahngestänges (4) vollständig innerhalb seines unteren Abschnitts (20) untergebracht bleibt, und dadurch, dass die untere Kante (29) des röhrenförmigen Körpers (2) eine Auflagefläche (34) auf einer Ebene aufweist, die sich zwischen der Innenfläche (35) und der Außenfläche (36) seiner Umfangswand erstreckt.

12. Korkenzieher (1) nach einem der vorstehenden Ansprüche, **dadurch gekennzeichnet, dass** er Mittel zur Signalisierung der Einschraubtiefe des Nagelbohrers (3) in den Korken einer Flasche (7) umfasst.

13. Korkenzieher (1) nach Anspruch 12, **dadurch gekennzeichnet, dass** die Signalisierungsmittel durch mindestens eine Markierung definiert sind, die auf dem Zahngestänge (4) angebracht ist, die eine nicht zu überschreitende Einschraubtiefe des Nagelbohrers (3) in einen Korken darstellt.

## Claims

1. A corkscrew (1) of the "double lever" type comprising:
- a worm (3) having one free end and one end rigidly connected to a gear rack (4),
- a tubular body (2) hosting said worm (3) and having a lower portion (20) adapted to conform to a neck (6) of a bottle (7) and an upper portion (21) defining a translational and rotational guide head of said gear rack (4) along and around the axis (X) of said tubular body (2) between a low position and a high position wherein the free end of said worm (3) extends respectively in the lower portion (20) and in a median portion (22) of said tubular body (2),
- two subassemblies, each comprising a lever arm (8) and a gear wheel (9) meshing in said gear rack (4), mounted in rotation about an axis (10) perpendicular to the axis (X) of said tubular body (2), on articulation shoulders (11) bordering said guide head, said lever arms (8) being movable between a position folded against the tubular body (2) and a position separated from the tubular body (2),
- for each subassembly, means for rigidly connecting the lever arm (8) with the gear wheel (9) arranged to adopt an active state wherein the lever arm (8) is rigidly connected to the gear wheel (9) and an inactive state wherein the lever arm (8) is detached from the gear wheel (9), said corkscrew (1) comprising means for keeping the rigid connection means in their inactive state when the lever arms (8) are placed in their position folded against the tubular body (2) and being **characterized in that** each gear wheel (9) comprises at least one shoulder (90) extending between the base (92) of its teeth (91) and one of its faces (93, 94) and **in that** said means for rigidly connecting a lever arm (8) with a gear wheel (9) comprise a member (12), having at least one straight branch (13), mounted movable in translation along the longitudinal axis of said lever arm (8) in a sleeve (14) with which said lever arm (8) is provided, between a retracted position in said sleeve (14), corresponding to its inactive state, and a position partially extracted from the sleeve (14), corresponding to its active state, wherein an upper portion (130) of the straight branch (13) is engaged in a notch (15), formed radially in the shoulder (90) of said gear wheel (9), the movement of said member (12) from its active state to its inactive state taking place against a resilient return means (16) inserted between a bottom (17) comprised in the sleeve (14) and a lower edge (23) of said member (12).

2. A corkscrew (1) according to claim 1, **characterized in that** each articulation shoulder (11) comprises at least one tab (24) extending from the guide head between a wall of the lever arm (8) and the face (93, 94) of the gear wheel (9) forming said shoulder (90) with the base (92) of the teeth (91), while the width l₀ of the straight branch (13) forming said member (12) has a dimension substantially corresponding to the thickness e of the tab plus the width l₁ of the notch (15), and that the sleeve (14) is formed on said lever arm (8) in such a way that the upper portion (130) of said member (12) extends, during the rotation of the lever arm (8), facing both the edge face (25) of the leg (24) and the notch (15), and **in that** the edge (25) of said leg (24) forms a curve comprising a lower section (26) whose points are located at a distance d₀ from the axis (10) greater than the radius of the faces (93, 94) of the gear wheel (9) and a lateral and upper section (27) whose points are located at a distance d₁ from the axis (10) less than the radius of the faces (93, 94) of the gear wheel (9).

3. The corkscrew (1) according to claim 2, **characterized in that** said member (12) has a substantially U-shaped structure and comprises two rectilinear branches (13) connected by a transverse branch (132), while each gear wheel (9) comprises two shoulders (15) extending respectively between each of its faces (93, 94) and the base (92) of its teeth (91), and two notches (15) formed facing each other on each shoulder (90) and designed to be capable of simultaneously receiving the upper portion (130) of one of the rectilinear branches (13) of said U-shaped member (12) in the active state thereof, and **in that** each joint shoulder (11) is formed by a pair of legs (24) each extending from the guide head between a face (93, 94) of the gear wheel (9) and a front wall (80) or back (81) of the lever arm (8).

4. The corkscrew (1) according to claim 3, **characterized in that** said notches (15) are formed with respect to the space between two consecutive teeth (91) and **in that** the distance d₂ comprised between the upper face (133) of the transverse branch (132) of the U-shaped member (12) and the upper edge (134) of the rectilinear branches (13) is greater than the height h of a notch (15) and less than the distance d₃ comprised between the bottom of a notch (15) and the top (95) of a tooth (91).

5. The corkscrew (1) according to any one of the claims 3 or 4,
**characterized in that** the lower face (28) of the transverse branch (132) of the U-shaped member (12) and the bottom (17) of the sleeve (14) comprise coaxial recesses (18, 19) adapted to respectively house the upper end and the lower end of the resilient return means (16).

6. The corkscrew (1) according to any of the claims 3 to 5,
**characterized in that** the sleeve (14) extends along a transverse face (82) of the lever arm (8) between its front (80) and rear (81) faces.

7. The corkscrew (1) according to any of the preceding claims,
**characterized in that** the tubular body (2) has a frustoconical shape wherein the diameter d₄ of its lower portion (20) is greater than the diameter d₅ of its median portion (22), and **in that** the peripheral wall of the tubular body (2) comprises two longitudinal lumens (135) extending facing each other, between the two articulation shoulders (11), from the guide head to the lower edge (28) of the tubular body (2), and delimiting on the tubular body (2) two longitudinal wings (29) against each of which a lever arm (8) rests in its position folded against the tubular body (2).

8. The corkscrew (1) according to claim 7, **characterized in that** at least the two longitudinal wings (29) of the tubular body (2) are made of a deformable material.

9. The corkscrew (1) according to any of the claims 7 or 8 **characterized in that** it comprises means for rotationally locking the tubular body (2) relative to a neck (6) of a bottle (7).

10. The corkscrew (1) according to claim 9, **characterized in that** the tubular body (2) comprises at its lower portion (20), on the inner face (35) of each of the longitudinal wings (29), a strip (31) of an elastomeric material housed in a recess (32) extending between the lower edge (28) of the tubular body (2) and a shoulder (33) formed between the lower portion (20) and the median portion (22) of the tubular body (2).

11. The corkscrew (1) according to any of the preceding claims,
**characterized in that** the tubular body (2) has a length such that said worm (3) remains integrally housed inside its lower portion (20) in the low position of said gear rack (4) and **in that** the lower edge (29) of the tubular body (2) has a bearing face (34) on a plane extending between the inner face (35) and the external face (36) of its peripheral wall.

12. The corkscrew (1) according to one of the preceding claims, further comprising means for signalling the screwing depth of said worm (3) into the cork of a bottle (7).

13. The corkscrew (1) according to claim 12, **characterized in that** the signaling means are defined by at least one marker affixed to said gear rack (4), representative of a screwing depth of the worm (3) into a cork that is not to be exceeded.
